# EUROPÄISCHE PATENTSCHRIFT

(11) **EP 4 678 912 B1**
(45) Veröffentlichungstag und Bekanntmachung des Hinweises auf die Patenterteilung: **29.07.2026**
(21) Anmeldenummer: 25174735.8
(22) Anmeldetag: 07.05.2025
(51) Int. Cl.: F04B 7/06

(54) **SCHMIEREINRICHTUNG**
LUBRICATING DEVICE
DISPOSITIF DE LUBRIFICATION

(30) Priorität: 10.07.2024 DE 102024119520
(43) Veröffentlichungstag der Anmeldung: 14.01.2026
(73) Patentinhaber: Memminger-IRO GmbH, 72280 Dornstetten (DE)
(72) Erfinder: Schleeh, Sascha, 72178 Waldachtak (DE)
(74) Vertreter: Paul & Albrecht Patentanwälte PartG mbB

(56) Entgegenhaltungen:
- EP-A2- 1 026 300
- EP-B1- 0 499 810
- CN-C- 100 460 672

## Beschreibung

Die vorliegende Erfindung betrifft eine Schmiereinrichtung umfassend ein Pumpaggregat mit einem Zylinder, einer Vielzahl von Schmiermittelleitungen, die fluidtechnisch mit dem Zylinder verbunden sind, und einem in dem Zylinder drehbar und axial verschiebbar gelagerten Kolben, wobei das Pumpaggregat derart ausgelegt ist, dass über eine Kolbendrehbewegung eine der Schmiermittelleitungen ausgewählt und über eine Kolbenaxialbewegung ein über den Kolbenhub definiertes Schmiermittelvolumen angesaugt und zu einer ausgewählten Schmiermittelleitung gefördert werden kann, wobei der Kolbenhub der Förderbewegung des Kolbens in verschiedene Anzahlen von gleichen Teilkolbenhüben unterteilbar ist, und wobei eine Steuerung vorgesehen ist, die derart eingerichtet ist, dass sich die Anzahl von gleichen Teilkolbenhüben, also von Teilkolbenhüben mit gleichen Hubvolumina, einheitlich für sämtliche Schmiermittelleitungen einstellen lässt. Ferner betrifft die Erfindung die Verwendung einer solchen Schmiereinrichtung zur Versorgung mehrerer Schmierstellen einer Strickmaschine mit Schmiermittel, ein Verfahren zur Versorgung mehrerer Schmierstellen einer Maschine, insbesondere Strickmaschine, unter Einsatz einer solchen Schmiereinrichtung, ein Computerprogramm sowie ein computerlesbares Medium.

Der Nadelantrieb ebenso wie die Nadelführung in Nadelbett oder Nadelzylinder von Strickmaschinen bedürfen der ständigen Schmierung mit einem Schmiermittel. Insbesondere bei modernen, schnell laufenden Strickmaschinen ist die ordnungsgemäße Schmierung von sehr großer Bedeutung. Eine zu geringe Schmiermittelversorgung führt zu einem erhöhten Verschleiß und gegebenenfalls zum Ausfall der Strickmaschine. Bei übermäßiger Schmiermittelzufuhr kann das Strickgut durch herabtropfendes Schmiermittel beschädigt werden. Vor diesem Hintergrund ist eine ordnungsgemäße Dosierung der an den einzelnen Schmierstellen einer Strickmaschine zugeführten Ölmenge sicherzustellen.

Bekannte Schmiereinrichtungen arbeiten entweder mit Druckluft oder mit einer Kolbenpumpe. Die vorliegende Erfindung bezieht sich auf Schmiereinrichtungen der zuletzt genannten Art. Eine solche ist beispielsweise in der EP 1 026 300 A1 offenbart. Diese umfasst ein Pumpaggregat mit einem Zylinder, einer Vielzahl von Schmiermittelleitungen, die fluidtechnisch mit dem Zylinder verbunden sind, und einem in dem Zylinder drehbar und axial verschiebbar gelagerten Kolben. Das Pumpaggregat ist dabei derart ausgelegt, dass über eine Kolbendrehbewegung eine der Schmiermittelleitungen ausgewählt und über eine Kolbenaxialbewegung ein über den Kolbenhub definiertes Schmiermittelvolumen angesaugt und zu der ausgewählten Schmiermittelleitung gefördert werden kann. Der Kolbenhub der Förderbewegung des Kolbens ist zwecks Dosierung in verschiedene Anzahlen von Teilkolbenhüben unterteilbar. Eine Steuerung der Schmiereinrichtung ist derart eingerichtet, dass sich die Anzahl von Teilkolbenhüben einheitlich für sämtliche Schmiermittelleitungen einstellen lässt. Ist der Kolbenhub der Förderbewegung des Kolbens beispielsweise in maximal 12 gleiche Kolbenhübe unterteilbar, so lässt sich der Kolbenhub in zwei, drei, vier, sechs oder zwölf gleiche Teilkolbenhübe aufteilen. Entsprechend wird dann im Rahmen eines vollständigen Kolbenhubs Schmiermittel emittierend mit einzelnen durch die Teilkolbenhübe realisierten Impulsen zu der ausgewählten Schmierstelle der Maschine gefördert. Die Größe der Teilkolbenhübe ist dabei derart einzustellen, dass am Ende der jeweiligen Schmiermittelleitung ein ausreichendes Schmiermittelvolumen mit ausreichend Druck zur Verfügung steht, dass das Schmiermittel über eine dort angeordnete Auslassdüse definiert spritzend ausgestoßen wird, um ein Herabtropfen von Schmiermittel zu verhindern.

Ausgehend von diesem Stand der Technik ist es eine Aufgabe der vorliegenden Erfindung, eine Schmiereinrichtung der eingangs genannten Art mit alternativem Aufbau zu schaffen. Ferner ist es eine Aufgabe der Erfindung, ein entsprechendes Verfahren zur Versorgung mehrerer Schmierstellen einer Maschine, insbesondere Strickmaschine, ein entsprechendes Computerprogramm sowie ein entsprechendes computerlesbares Medium bereitzustellen.

Zur Lösung dieser Aufgabe schafft die vorliegende Erfindung eine Schmiereinrichtung umfassend ein Pumpaggregat mit einem Zylinder, einer Vielzahl von Schmiermittelleitungen, die fluidtechnisch mit dem Zylinder verbunden sind, und einem in dem Zylinder drehbar und axial verschiebbar gelagerten Kolben, wobei das Pumpaggregat derart ausgelegt ist, dass über eine Kolbendrehbewegung eine der Schmiermittelleitungen ausgewählt und über eine Kolbenaxialbewegung ein über den Kolbenhub definiertes Schmiermittelvolumen angesaugt und zu einer ausgewählten Schmiermittelleitung gefördert werden kann, wobei der Kolbenhub der Förderbewegung des Kolbens in verschiedene Anzahlen von gleichen Teilkolbenhüben, also von Teilkolbenhüben mit gleichen Hubvolumina, unterteilbar ist, und wobei eine Steuerung vorgesehen ist, die derart eingerichtet ist, dass sich die Anzahl von gleichen Teilkolbenhüben einheitlich für sämtliche Schmiermittelleitungen einstellen lässt, dadurch gekennzeichnet, dass die Steuerung derart eingerichtet ist, dass sich die Anzahl von gleichen Teilkolbenhüben für zumindest einige Schmiermittelleitungen uneinheitlich einstellen lässt.

Mit der Möglichkeit, die Anzahl von Teilkolbenhüben für zumindest einige Schmiermittelleitungen uneinheitlich einstellen zu können, wird die Flexibilität der erfindungsgemäßen Schmiereinrichtung gegenüber herkömmlichen Schmiereinrichtungen deutlich erhöht. So können insbesondere Schmiermittelleitungen unterschiedlicher Länge unter Beibehaltung einer optimalen Schmiermittelzufuhr gewählt werden, was sowohl die Positionierung des Pumpenaggregats als auch die Verlegung der normalerweise sehr starren Schmiermittelleitungen vereinfacht. Kolbenhübe, die längere Schmiermittelleitungen mit Schmiermittel versorgen, werden einfach in weniger Teilkolbenhübe als andere Kolbenhübe unterteilt, die kürzere Schmiermittelleitungen mit Schmiermittel versorgen. Entsprechend kann in einfacher Art und Weise dafür Sorge getragen werden, dass am freien Ende jeder Schmiermittelleitung ein ausreichendes Schmiermittelvolumen mit ausreichend Druck bereitgestellt wird, um das Schmiermittel definiert spritzend auszustoßen, insbesondere unter Einsatz einer geeigneten Auslassdüse.

Bevorzugt sind zumindest sechs Schmiermittelleitungen fluidtechnisch mit dem Zylinder verbunden, insbesondere zumindest zwölf Schmiermittelleitungen, um mit einer einzelnen erfindungsgemäßen Schmiereinrichtung möglichst viele Schmierstellen einer Maschine mit Schmiermittel versorgen zu können.

Vorteilhaft sind Schmiermittelleitungen unterschiedlicher Länge vorgesehen, beispielsweise Schmiermittelleitungen mit 4m Länge und solche mit 5m Länge. Damit lassen sich auch Schmierstellen von Maschinen problemlos erreichen, die bezogen auf das eigentliche Pumpaggregat weiter weg angeordnet sind.

Der Kolbenhub der Förderbewegung des Kolbens ist bevorzugt in maximal zwölf gleiche minimale Teilkolbenhübe unterteilbar, insbesondere in maximal vierundzwanzig gleiche minimale Teilkolbenhübe, wodurch eine sehr gute und feine Einstellung des Drucks an den Auslassdüsen ermöglicht wird.

Gemäß einer Ausgestaltung der vorliegenden Erfindung ist die Steuerung derart eingerichtet, dass die Anzahl von gleichen Teilkolbenhüben für zumindest einige Schmiermittelleitungen während des Betriebs automatisch angepasst wird, insbesondere in Abhängigkeit von einer gemessenen Umgebungstemperatur und/oder von einer an oder im Bereich zumindest einer Maschinenkomponente einer mit Schmiermittel zu versorgenden Maschine gemessenen Temperatur und/oder von einer gemessenen Schmiermitteltemperatur. Somit wird auch bei sich ändernden Umgebungsbedingungen sichergestellt, dass eine ordnungsgemäße Schmierung der jeweiligen Schmierstellen erfolgt.

Ferner schlägt die vorliegende Erfindung vor, eine erfindungsgemäße Schmiereinrichtung zur Versorgung mehrerer Schmierstellen einer Strickmaschine mit Schmiermittel zu verwenden, insbesondere einer Rundstrickmaschine.

Zur Lösung der eingangs genannten Aufgabe schafft die vorliegende Erfindung zudem ein Verfahren zur Versorgung mehrerer Schmierstellen einer Maschine, insbesondere Strickmaschine, mit Schmiermittel unter Einsatz einer erfindungsgemäßen Schmiereinrichtung, deren Schmiermittelleitungen zu verschiedenen Schmierstellen der Strickmaschine führen, wobei das Verfahren einen Einstellschritt aufweist, bei dem die Anzahl von Teilkolbenhüben, über die Schmiermittel zu einer ersten Schmiermittelleitung gefördert wird, höher eingestellt wird als die Anzahl von Teilkolbenhüben, über die Schmiermittel zu einer zweiten Schmiermittelleitung gefördert wird, wobei die Länge der ersten Schmiermittelleitung insbesondere kürzer als die Länge der zweiten Schmiermittelleitung ist.

Bevorzugt werden die Anzahlen von gleichen Teilkolbenhüben (h), die im Einstellschritt für unterschiedlichen Schmiermittelleitungen eingestellt wurden, für zumindest einige Schmiermittelleitungen während des Betriebs automatisch angepasst, insbesondere in Abhängigkeit von einer gemessenen Umgebungstemperatur und/oder oder von einer an oder im Bereich zumindest einer Maschinenkomponente gemessenen Temperatur und/oder von einer gemessenen Schmiermitteltemperatur.

Ferner wird bereitgestellt ein Computerprogramm für eine Steuerung einer erfindungsgemäßen Schmiereinrichtung, umfassend Programmcode-Mittel, die bei der Ausführung des Computerprogramms auf der Steuerung die Steuerung veranlassen, die Durchführung des Einstellschrittes des erfindungsgemäßen Verfahrens zu ermöglichen.

Schließlich schafft die vorliegende Erfindung ein computerlesbares Medium, das Instruktionen umfasst, die, wenn sie auf der Steuerung einer erfindungsgemäßen Schmiereinrichtung ausgeführt werden, die Steuerung veranlassen, die Durchführung des Einstellschrittes des erfindungsgemäßen Verfahrens zu ermöglichen.

Weitere Merkmale und Vorteile der vorliegenden Erfindung werden anhand der nachfolgenden Beschreibung unter Bezugnahme auf die beiliegende Zeichnung deutlich. Darin ist
- Figur 1: eine schematische Ansicht einer Schmiereinrichtung gemäß einer Ausführungsform der vorliegenden Erfindung;
- Figur 2: eine schematische Querschnittansicht eines Pumpenaggregats der in Figur 1 gezeigten Schmiereinrichtung;
- Figur 3: eine Querschnittansicht entlang der Linie III-III in Figur 2 ohne angeschlossene Schmiermittelleitung; und
- Figur 4: eine vergrößerte schematische Querschnittansicht eines Teilbereiches des in Figur 2 gezeigten Pumpenaggregats.

Die Figuren zeigen eine Schmiereinrichtung 1 gemäß einer Ausführungsform der vorliegenden Erfindung oder Komponenten derselben. Die Schmiereinrichtung 1 umfasst einen mit Schmiermittel gefüllten Schmiermittelbehälter 2 und ein an diesem befestigtes, mit seinem unteren freien Ende in das Schmiermittel eintauchendes Pumpenaggregat 3, das über eine Steuerung 4 gesteuert wird. Das Pumpenaggregat 3 umfasst, wie es nachfolgend noch im Einzelnen erläutert wird, ein Gehäuse 5, einen in dem Gehäuse 5 angeordneten Zylinder 6, eine Vielzahl von Schmiermittelleitungen 7, die fluidtechnisch mit dem Zylinder 6 verbunden und aus dem Gehäuse 5 herausgeführt sind, und einen in dem Zylinder 6 drehbar und axial verschiebbar gelagerten Kolben 8, wobei das Pumpaggregat 3 derart ausgelegt ist, dass über eine Kolbendrehbewegung eine der Schmiermittelleitungen 7 ausgewählt und über eine Kolbenaxialbewegung ein über den Kolbenhub definiertes Schmiermittelvolumen angesaugt und zu einer ausgewählten Schmiermittelleitung 7 gefördert werden kann.

Der Zylinder 6 ist vorliegend in Form einer in einen Zylinderkörper 9 eingebrachten Durchgangsbohrung ausgebildet und im unteren Bereich mit einem Rückschlagventil 10 versehen, das ein Ansaugen von Schmiermittel in den Zylinder 6 gestattet, ein Austreten von Schmiermittel aus dem Zylinder 6 jedoch unterbindet. Oberhalb des Rückschlagventils 10 sind in den Zylinderkörper 9, wie es insbesondere in Figur 3 gezeigt ist, vorliegend zwölf sich in einer gemeinsamen horizontalen Ebene erstreckende, im Wesentlichen umfänglich gleichmäßig verteilt angeordnete Radialbohrungen 11 eingebracht, in die ebenfalls nicht näher dargestellten Rückschlagventile eingesetzt und an die außenseitig jeweils Schmiermittelleitungen 7 angeschlossen sind. Die Rückschlagventile unterbinden hier einen Schmiermittelstrom aus den Schmiermittelleitungen 7 zurück in den Zylinder 6.

Der Kolben 8 ist innerhalb des Zylinders 6 drehbar und axial verschiebbar zwischen einem unteren Totpunkt und einem oberen Totpunkt aufgenommen. Er ist mit einer Steuernut 12 versehen, die sich ausgehend von seiner unteren Stirnfläche 13 aufwärts parallel zur Kolbenachse über die Mantelfläche des Kolbens 8 erstreckt. Die Länge der Steuernut 12 ist vorliegend derart gewählt, dass die Steuernut 12 in Abhängigkeit von der Drehposition des Kolbens 8 eine fluidtechnische Verbindung zwischen dem Zylindervolumen und einer der Schmiermittelleitungen 7 herstellt, und zwar unabhängig davon, in welcher axialen Position sich der Kolben 8 zwischen unterem und oberen Totpunkt befindet. Die Breite der Steuernut 12 entspricht im Wesentlichen dem Durchmesser der Radialbohrungen 11. Die Tiefe der Steuernut 12 ist derart gewählt, dass der Strömungswiderstand in der Steuernut 12 nicht wesentlich größer ist als der Strömungswiderstand in den jeweiligen Radialbohrungen 11 bzw. Schmiermittelleitungen 7. Der Kolben 8 ist mit einer Betätigungsstange 14 verbunden, die über einen vorliegend als Schrittmotor ausgebildeten Antrieb 15 und einen hier nicht näher beschriebenen, aus der EP 1 026 300 A1 grundsätzlich bekannten Mechanismus wahlweise drehend zwischen definierten Drehpositionen oder axial antreibbar ist. Es sind vorliegend insgesamt dreizehn Drehpositionen vorgesehen. In zwölf dieser Drehpositionen steht die Steuernut 12 jeweils mit einer der Radialbohrungen 11 in Fluidverbindung. In der dreizehnten Drehposition, die in Figur 3 gezeigt ist und eine Ruheposition definiert, ist die Steuernut 12 mit keiner der Radialbohrungen 11 fluidtechnisch verbunden. In axialer Richtung ist der Kolben 8 innerhalb des Zylinders 6 zwischen den Totpunkten bewegbar, wobei der Abstand zwischen den Totpunkten den Kolbenhub H definiert. Der Kolbenhub H der Förderbewegung des Kolbens 8 vom oberen Totopunkt zum unteren Totpunkt ist, wie es in Figur 4 schematisch angedeutet ist, vorliegend in maximal vierundzwanzig minimale Teilkolbenhübe hₘᵢₙ unterteilbar, die über den Antrieb 15 realisiert werden können. Wenn der Kolbenhub H also beispielsweise ein Volumen von 100 mm³ aufweist, so haben die vierundzwanzig minimalen Teilkolbenhübe hₘᵢₙ entsprechend jeweils ein Volumen von etwa 4,2 mm³. Über die Steuerung 4 kann die Anzahl von gleichen Teilkolbenhüben h, also von Teilkolbenhüben mit gleichen Hubvolumina, eingestellt werden, in denen der Kolben 8 schrittweise vom oberen Totpunkt zum unteren Totpunkt bewegt wird. Das Volumen eines Teilkolbenhubes h entspricht dabei vorliegend stets einem ganzzahligen Vielfachen des minimalen Teilkolbenhubs hₘᵢₙ. Beispielsweise kann der Kolbenhub H mit vierundzwanzig Teilkolbenhüben h à 4,2 mm³ gevierundzwanzigtelt, mit zwölf Teilkolbenhüben h à 8,4 mm³ gezwölftelt, mit sechs Teilkolbenhüben h à 16,7 mm³ gesechstelt, mit vier Teilkolbenhüben h à 25,0 mm³ geviertelt, mit drei Teilkolbenhüben h à 33,3 mm³ gedrittelt oder mit zwei Teilkolbenhüben h à 50,0 mm³ halbiert werden, wobei die zuvor genannten Werte gerundet sind. Ebenso ist es möglich, einen einzigen Kolbenhub H einzustellen, so dass dieser nicht unterteilt wird. Auf diese Weise kann Einfluss auf den am Ende jeder einzelnen Schmiermittelleitung 7 vorherrschenden Förderdruck und das pro Teilkolbenhub h geförderte Schmiermittelvolumen genommen und damit eine Anpassung an unterschiedliche Schmiermittelleitungslängen und/oder unterschiedliche Schmiermittelleitungsmaterialien und/oder unterschiedliche Schmiermittelviskositäten und/oder unterschiedliche, am Ende der Schmiermittelleitungen 7 vorherrschende Temperaturen erfolgen, um sicherzustellen, dass das Schmiermittel an den Schmierstellen einer Maschine, insbesondere Strickmaschine, tropffrei abgegeben wird. Die Steuerung 4 ist dabei derart eingerichtet, dass die zuvor beschriebene Einstellung der Anzahl der Teilkolbenhübe h für zumindest einige Drehpositionen des Kolbens 8 und damit für zumindest einige der Schmiermittelleitungen 7 derart erfolgen kann, dass diese uneinheitlich ist. Insbesondere kann die Anzahl der Teilkolbenhübe h separat für jede Schmiermittelleitung 7 eingestellt werden. Die Steuerung 4 ist vorliegend zudem derart eingerichtet, dass die Anzahl von gleichen Teilkolbenhüben h, die in der Steuerung 4 für unterschiedlichen Schmiermittelleitungen 7 eingestellt wurden, für zumindest einige Schmiermittelleitungen 7 während des Betriebs in Abhängigkeit von einer gemessenen Umgebungstemperatur und einer gemessenen Temperatur an der Schmierstelle, zu der die entsprechenden Schmiermittelleitung 7 führt automatisch angepasst wird.

Am freien unteren Ende des Gehäuses 5, das während des Betriebs in das in dem Schmiermittelbehälter 2 enthaltene Schmiermittel eintaucht, ist ein topfartig ausgebildetes Mikrosieb 16 vorgesehen, um beim Ansaugen von Schmiermittel ein Eindringen von im Schmiermittel enthaltenen Partikeln zu verhindern.

Zur Inbetriebnahme der Schmiermitteleinrichtung 1 wird der Schmiermittelbehälter 2 mit daran angeordnetem Pumpaggregat 3 an einer Maschine positioniert, vorliegend an einer Rundstrickmaschine. Anschließend werden die Schmiermittelleitungen 7 entlang der Maschine zu den gewünschten Schmierstellen verlegt. Da die Verlegungswege der Schmiermittelleitungen 7 zu den jeweiligen Schmierstellen unterschiedlich lang sind, werden hierzu Schmiermittelleitungen 7 unterschiedlicher Längen verwendet, beispielsweise Schmiermittelleitungen 7 mit einer Länge von 4m und solche mit einer Länge von 5m. An dieser Stelle sei betont, dass natürlich auch andere Längen gewählt werden können. Im Bereich zumindest einer Schmierstelle wird vorliegend zudem ein Temperatursensor positioniert, der seine Messdaten an die Steuerung 4 übermittelt. Ferner wird vorliegend ein die Umgebungstemperatur messender Temperatursensor vorgesehen, der seine Messdaten ebenfalls an die Steuerung 4 übermittelt. In einem weiteren Schritt wird an der Steuerung 4 die Anzahl von Teilkolbenhüben h für jede Schmiermittelleitung 7 eingestellt. Insbesondere wird für längere Schmiermittelleitungen 7 eine kleinere Anzahl von Teilkolbenhüben h als für kürzere Schmiermittelleitungen 7 gewählt, damit die höheren Reibungsverluste, die mit den längeren Schmiermittelleitungen 7 einhergehen, kompensiert werden. Weitere oder alternative Einflussfaktoren, die bei der Einstellung der Anzahl von Teilkolbenhüben h für eine Schmiermittelleitung berücksichtigt werden können, sind das Material oder die Materialien der Schmiermittelleitungen, die Viskosität des Schmiermittels, die an den freien Enden der Schmiermittelleitungen vorherrschenden Temperaturen oder dergleichen.

Zur Inbetriebnahme der Schmiereinrichtung 1 kann es ferner erforderlich sein, das Pumpaggregat 3 zunächst zu entlüften. Hierzu wird der Kolben 8 in eine Entlüftungsposition gedreht, in der seine Steuernut 12 mit einer Radialbohrung 11 übereinstimmt, die nach außen zur Umgebung offen ist. Ein oder mehrere vollständige Kolbenhübe H bewirken nun das Austreiben von Luft und die Füllung des Pumpvolumens mit Schmiermittel. Danach kann der ordentliche Betrieb aufgenommen werden.

Während des ordentlichen Betriebs wird der Kolben 8 ausgehend vom unteren Totpunkt um den Kolbenhub H zum oberen Totpunkt bewegt, so dass Schmiermittel angesaugt wird und den Zylinder 6 füllt. Anschließend wird der Kolben 8 im Rahmen einer Drehbewegung derart bewegt, dass die Steuernut 12 mit einer gewünschten Schmiermittelleitung 7 fluidtechnisch verbunden wird, in die das angesaugte Schmiermittelvolumen gefördert werden soll. Anschließend wird der Kolben 8 in den für diese Schmiermittelleitung 8 vorab eingestellten gleichen Teilkolbenhüben h schrittweise in Richtung des unteren Totpunktes bewegt. Mit jedem Teilkolbenhub h wird dann ein korrespondierendes Schmiermittelvolumen mit einem vorbestimmten Druck durch die Schmiermittelleitung zur Schmierstelle der Maschine gefördert und dort insbesondere unter Einsatz einer Auslassdüse in Mikroimpulsen stoßweise sprühend abgegeben. In den kurzen Pausen zwischen den einzelnen Teilkolbenhüben h fällt der Druck jeweils unter einen Grenzdruck, der zum Überwinden der Auslassdüse erforderlich ist. Durch geeignete Einstellung der Anzahl von Teilkolbenhüben h, in die der Kolbenhub H für die entsprechende Schmiermittelleitung 7 unterteilt ist, wird ein ordnungsgemäßes Austreten von Schmiermittel an der Schmierstelle sichergestellt. Insbesondere wird ein Tropfen des Schmiermittels aus der Auslassdüse verhindert.

Während des Betriebs kann die Anzahl von gleichen Teilkolbenhüben h, die im Einstellschritt für unterschiedlichen Schmiermittelleitungen 7 eingestellt wurden, für diejenigen Schmiermittelleitungen 7, an deren Schmierstellen Temperatursensoren positioniert wurden, während des Betriebs optional automatisch in Abhängigkeit von den von diesen Temperatursensoren gemessenen Temperaturen angepasst. Ebenso kann eine automatische Anpassung in Abhängigkeit von der gemessenen Umgebungstemperatur und/oder von einer gemessenen Schmiermitteltemperatur und/oder von einer an oder im Bereich einer Maschinenkomponente gemessenen Temperatur erfolgen. Damit wird sichergestellt, dass auch bei sich ändernden Umgebungsbedingungen eine optimale Schmiermittelversorgung gewährleistet ist.

Der Einstellschritt, bei dem die Anzahl von Teilkolbenhüben für die einzelnen Schmiermittelleitungen eingestellt wird, ebenso wie die automatische Anpassung wird in der Steuerung vorliegend durch Programmcode-Mittel realisiert, die bei der Ausführung des Computerprogramms auf der Steuerung die Steuerung veranlassen, die Durchführung des Einstellschrittes zu ermöglichen.

Es sollte klar sein, dass die zuvor beschriebene Ausführungsform nur als Beispiel dient und nicht als einschränkend zu verstehen ist. Vielmehr sind Modifikationen und Änderungen möglich, ohne den durch die beiliegenden Ansprüche definierten Schutzbereich zu verlassen. Insbesondere sind alle Merkmale, die in den Ansprüchen optional sind, auch bei der beschriebenen Ausführungsform optional.

### Bezugszeichenliste

- 1: Schmiereinrichtung
- 2: Schmiermittelbehälter
- 3: Pumpenaggregat
- 4: Steuerung
- 5: Gehäuse
- 6: Zylinder
- 7: Schmiermittelleitung
- 8: Kolben
- 9: Zylinderkörper
- 10: Rückschlagventil
- 11: Radialbohrungen
- 12: Steuernut
- 13: Stirnfläche
- 14: Betätigungsstange
- 15: Antrieb
- 16: Mikrosieb
- H: Kolbenhub
- hₘᵢₙ: Teilkolbenhübe

## Patentansprüche

1. Schmiereinrichtung (1) umfassend ein Pumpaggregat (3) mit einem Zylinder (6), einer Vielzahl von Schmiermittelleitungen (7), die fluidtechnisch mit dem Zylinder (6) verbunden sind, und einem in dem Zylinder (6) drehbar und axial verschiebbar gelagerten Kolben (8), wobei das Pumpaggregat (3) derart ausgelegt ist, dass über eine Kolbendrehbewegung eine der Schmiermittelleitungen (7) ausgewählt und über eine Kolbenaxialbewegung ein über den Kolbenhub (H) definiertes Schmiermittelvolumen angesaugt und zu einer ausgewählten Schmiermittelleitung (7) gefördert werden kann, wobei der Kolbenhub (H) der Förderbewegung des Kolbens (8) zwecks Dosierung in verschiedene Anzahlen von gleichen Teilkolbenhüben (h) unterteilbar ist, und wobei eine Steuerung (4) vorgesehen ist, die derart eingerichtet ist, dass sich die Anzahl von gleichen Teilkolbenhüben (h) einheitlich für sämtliche Schmiermittelleitungen (7) einstellen lässt, **dadurch gekennzeichnet, dass** die Steuerung (4) derart eingerichtet ist, dass sich die Anzahl von gleichen Teilkolbenhüben (h) für zumindest einige Schmiermittelleitungen (7) uneinheitlich einstellen lässt.

2. Schmiereinrichtung (1) nach Anspruch 1, **dadurch gekennzeichnet, dass** zumindest sechs Schmiermittelleitungen (7) fluidtechnisch mit dem Zylinder (6) verbunden sind, insbesondere zumindest zwölf Schmiermittelleitungen (7), noch besser zumindest vierundzwanzig Schmiermittelleitungen (7).

3. Schmiereinrichtung (1) nach Anspruch 1 oder 2, **dadurch gekennzeichnet, dass** Schmiermittelleitungen (7) unterschiedlicher Länge vorgesehen sind.

4. Schmiereinrichtung (1) nach einem der vorhergehenden Ansprüche, **dadurch gekennzeichnet, dass** der Kolbenhub (H) der Förderbewegung des Kolbens (8) in maximal zwölf gleiche minimale Teilkolbenhübe (hₘᵢₙ) unterteilbar ist, insbesondere in maximal vierundzwanzig gleiche minimale Teilkolbenhübe (hₘᵢₙ).

5. Schmiereinrichtung (1) nach einem der vorhergehenden Ansprüche, **dadurch gekennzeichnet, dass** die Steuerung (4) derart eingerichtet ist, dass die Anzahl von gleichen Teilkolbenhüben (h) für zumindest einige Schmiermittelleitungen (7) während des Betriebs automatisch angepasst wird, insbesondere in Abhängigkeit von einer gemessenen Umgebungstemperatur und/oder von einer an oder im Bereich zumindest einer Maschinenkomponente einer mit Schmiermittel zu versorgenden Maschine gemessenen Temperatur und/oder von einer gemessenen Schmiermitteltemperatur.

6. Verwendung einer Schmiereinrichtung (1) nach einem der vorhergehenden Ansprüche zur Versorgung mehrerer Schmierstellen einer Strickmaschine mit Schmiermittel.

7. Verfahren zur Versorgung mehrerer Schmierstellen einer Maschine, insbesondere Strickmaschine, mit Schmiermittel unter Einsatz einer Schmiereinrichtung (1) nach einem der Ansprüche 1 bis 5, deren Schmiermittelleitungen zu verschiedenen Schmierstellen der Strickmaschine führen, wobei das Verfahren einen Einstellschritt aufweist, bei dem die Anzahl von gleichen Teilkolbenhüben (h), über die Schmiermittel zu einer ersten Schmiermittelleitung (7) gefördert wird, höher eingestellt wird als die Anzahl von gleichen Teilkolbenhüben (h), über die Schmiermittel zu einer zweiten Schmiermittelleitung (7) gefördert wird, wobei die Länge der ersten Schmiermittelleitung (7) insbesondere kürzer als die Länge der zweiten Schmiermittelleitung (7) ist.

8. Verfahren nach Anspruch 7, **dadurch gekennzeichnet, dass** die Steuerung (4) derart eingerichtet ist, dass die Anzahlen von gleichen Teilkolbenhüben (h), die im Einstellschritt für unterschiedlichen Schmiermittelleitungen (7) eingestellt wurden, für zumindest einige Schmiermittelleitungen (7) während des Betriebs automatisch angepasst werden, insbesondere in Abhängigkeit von einer gemessenen Umgebungstemperatur und/oder von einer an oder im Bereich zumindest einer Maschinenkomponente gemessenen Temperatur und/oder von einer gemessenen Schmiermitteltemperatur.

9. Computerprogramm für eine Steuerung einer Schmiereinrichtung (1) nach einem der Ansprüche 1 bis 5, umfassend Programmcode-Mittel, die bei der Ausführung des Computerprogramms auf der Steuerung (4) die Steuerung (4) veranlassen, die Durchführung des Einstellschrittes des Verfahrens nach Anspruch 7 zu ermöglichen.

10. Computerlesbares Medium, das Instruktionen umfasst, die, wenn sie auf der Steuerung (4) einer Schmiereinrichtung (1) nach einem der Ansprüche 1 bis 5 ausgeführt werden, die Steuerung (4) veranlassen, die Durchführung des Einstellschrittes des Verfahrens nach Anspruch 7 zu ermöglichen.

## Claims

1. Lubricating device (1) comprising a pump unit (3) with a cylinder (6), a plurality of lubricant lines (7), which are fluidically connected to the cylinder (6), and a piston (8) mounted rotatably and axially displaceably in the cylinder (6), the pump unit (3) being designed in such a way that one of the lubricant lines (7) can be selected via a piston rotary movement and a lubricant volume defined via the piston stroke (H) can be sucked in and discharged to a selected lubricant line (7) via a piston axial movement, wherein the piston stroke (H) of the discharging movement of the piston (8) can be subdivided into different numbers of equal partial piston strokes (h) for the purpose of metering, and wherein a control system (4) is provided which is set up in such a way that the number of equal partial piston strokes (h) can be set uniformly for all lubricant lines **(7), characterized in that** the control system (4) is set up in such a way that the number of equal partial piston strokes (h) can be set non-uniformly for at least some lubricant lines (7).

2. Lubricating device (1) according to claim 1, **characterized in that** at least six lubricant lines (7) are fluidically connected to the cylinder (6), in particular at least twelve lubricant lines (7), even better at least twenty-four lubricant lines (7).

3. Lubricating device (1) according to claim 1 or 2, **characterized in that** lubricant lines (7) of different lengths are provided.

4. Lubricating device (1) according to one of the preceding claims, **characterized in that** the piston stroke (H) of the discharging movement of the piston (8) can be divided into a maximum of twelve equal minimum partial piston strokes (hₘᵢₙ), in particular into a maximum of twenty-four equal minimum partial piston strokes (hₘᵢₙ).

5. Lubricating device (1) according to one of the preceding claims, **characterized in that** the control system (4) is set up in such a way that the number of equal partial piston strokes (h) for at least some lubricant lines (7) is automatically adjusted during operation, in particular as a function of a measured ambient temperature and/or of a temperature measured at or in the region of at least one machine component of a machine to be supplied with lubricant and/or of a measured lubricant temperature.

6. Use of a lubricating device (1) according to one of the preceding claims for supplying a plurality of lubrication points of a knitting machine with lubricant.

7. Method for supplying a plurality of lubrication points of a machine, in particular a knitting machine, with lubricant using a lubricating device (1) according to one of claims 1 to 5, the lubricant lines of which lead to different lubrication points of the knitting machine, the method having a setting step in which the number of equal partial piston strokes (h), via which lubricant is conveyed to a first lubricant line (7) is set higher than the number of equal partial piston strokes (h) via which lubricant is conveyed to a second lubricant line (7), wherein the length of the first lubricant line (7) is in particular shorter than the length of the second lubricant line (7).

8. Method according to claim 7, **characterized in that** the control system (4) is set up in such a way that the numbers of identical partial piston strokes (h), which were set in the setting step for different lubricant lines (7), are automatically adjusted for at least some lubricant lines (7) during operation, in particular as a function of a measured ambient temperature and/or of a temperature measured at or in the region of at least one machine component and/or of a measured lubricant temperature.

9. A computer program for a control system of a lubricating device (1) according to any one of claims 1 to 5, comprising program code means which, when the computer program is executed on the control system (4), cause the control system (4) to enable the setting step of the method according to claim 7 to be performed.

10. A computer-readable medium comprising instructions which, when executed on the control system (4) of a lubricating device (1) according to any one of claims 1 to 5, cause the control system (4) to enable the setting step of the method according to claim 7 to be performed.

## Revendications

1. Dispositif de lubrification (1) comprenant un groupe de pompage (3) avec un cylindre (6), une pluralité de conduites de lubrifiant (7) reliées de manière fluidique au cylindre (6), et un piston (8) monté de manière à pouvoir tourner et se déplacer axialement dans le cylindre (6), le groupe de pompage (3) étant conçu de telle sorte qu'un mouvement de rotation du piston permette de sélectionner l'un des conduits de lubrifiant (7) et qu'un mouvement axial du piston permette d'aspirer un volume de lubrifiant défini par la course du piston (H) et de le refouler vers un conduit de lubrifiant (7) sélectionné, la course du piston (H) du mouvement de refoulement du piston (8) pouvant être subdivisée, à des fins de dosage, en différents nombres de courses partielles identiques (h) du piston, et une commande (4) étant prévue, qui est agencée de telle sorte que le nombre de courses partielles identiques (h) du piston puisse être réglé de manière uniforme pour l'ensemble des conduites de lubrifiant (7), **caractérisé en ce que** la commande (4) est agencée de telle sorte que le nombre de courses partielles identiques (h) du piston puisse être réglé de manière non uniforme pour au moins certaines conduites de lubrifiant (7).

2. Dispositif de lubrification (1) selon la revendication 1, **caractérisé en ce qu'**au moins six conduites de lubrifiant (7) sont reliées hydrauliquement au cylindre (6), en particulier au moins douze conduites de lubrifiant (7), voire au moins vingt-quatre conduites de lubrifiant (7).

3. Dispositif de lubrification (1) selon la revendication 1 ou 2, **caractérisé en ce que** des conduites de lubrifiant (7) de longueurs différentes sont prévues.

4. Dispositif de lubrification (1) selon l'une des revendications précédentes, **caractérisé en ce que** la course du piston (H) correspondant au mouvement de refoulement du piston (8) peut être divisée en douze courses partielles minimales égales (hₘᵢₙ ) au maximum, en particulier en vingt-quatre courses partielles minimales égales (hₘᵢₙ ) au maximum.

5. Dispositif de lubrification (1) selon l'une des revendications précédentes, **caractérisé en ce que la** commande (4) est agencée de telle sorte que le nombre de courses partielles identiques (h) pour au moins certaines conduites de lubrifiant (7) soit automatiquement ajusté pendant le fonctionnement, notamment en fonction d'une température ambiante mesurée et/ou d'une température mesurée au niveau ou à proximité d'au moins un composant d'une machine devant être alimentée en lubrifiant et/ou d'une température mesurée du lubrifiant.

6. Utilisation d'un dispositif de lubrification (1) selon l'une des revendications précédentes pour alimenter en lubrifiant plusieurs points de lubrification d'une machine à tricoter.

7. Procédé d'alimentation en lubrifiant de plusieurs points de graissage d'une machine, en particulier d'une machine à tricoter, à l'aide d'un dispositif de lubrification (1) selon l'une des revendications 1 à 5, dont les conduites de lubrifiant mènent à différents points de graissage de la machine à tricoter, le procédé comprenant une étape de réglage au cours de laquelle le nombre de courses partielles identiques du piston (h), par lesquelles le lubrifiant est acheminé vers une première conduite de lubrifiant (7) est réglé à une valeur supérieure au nombre de courses partielles identiques du piston (h) par lesquelles le lubrifiant est acheminé vers une deuxième conduite de lubrifiant (7), la longueur de la première conduite de lubrifiant (7) étant notamment plus courte que celle de la deuxième conduite de lubrifiant (7).

8. Procédé selon la revendication 7, **caractérisé en ce que** la commande (4) est agencée de telle sorte que les nombres de courses partielles identiques du piston (h), qui ont été réglés lors de l'étape de réglage pour différentes conduites de lubrifiant (7), sont automatiquement ajustés pour au moins certaines conduites de lubrifiant (7) pendant le fonctionnement, notamment en fonction d'une température ambiante mesurée et/ou d'une température mesurée sur ou à proximité d'au moins un composant de la machine et/ou d'une température mesurée du lubrifiant.

9. Programme informatique destiné à la commande d'un dispositif de lubrification (1) selon l'une des revendications 1 à 5, comprenant des moyens de code de programme qui, lors de l'exécution du programme informatique sur la commande (4), amènent la commande (4) à permettre la mise en œuvre de l'étape de réglage du procédé selon la revendication 7.

10. Support lisible par ordinateur comprenant des instructions qui, lorsqu'elles sont exécutées sur la commande (4) d'un dispositif de lubrification (1) selon l'une des revendications 1 à 5, amènent la commande (4) à permettre la mise en œuvre de l'étape de réglage du procédé selon la revendication 7.
